# EUROPÄISCHE PATENTSCHRIFT

(11) **EP 0 699 869 B1**
(45) Veröffentlichungstag und Bekanntmachung des Hinweises auf die Patenterteilung: **07.04.1999**
(21) Anmeldenummer: 95110593.1
(22) Anmeldetag: 07.07.1995
(51) Int. Cl.: F23H 17/02

(54) **Vorrichtung zur Anordnung und Lagerung von Rosten**
Device for arranging and supporting combustion grates
Dispositif pour disposer et supporter des grilles de combustion

(30) Priorität: 02.09.1994 DE 4431266
(43) Veröffentlichungstag der Anmeldung: 06.03.1996
(73) Patentinhaber: Noell-KRC Energie- und Umwelttechnik GmbH, 04435 Schkeuditz (DE)
(72) Erfinder: Kleen, Holger, D-44579 Castrop-Rauxel (DE)
(74) Vertreter: Köckeritz, Günter

(56) Entgegenhaltungen:
- DE-C- 4 119 405

## Beschreibung

Die Erfindung betrifft eine Vorrichtung zur Anordnung und Lagerung von Rosten, insbesondere Roststäben oder Rostplatten speziell für Vorschubroste in Verbrennungsanlagen (z. B. Müllverbrennungsanlagen).

Ein Vorschubrost besteht in der Regel aus feststehenden und beweglichen Roststabreihen. Zur Verbrennung wird im allgemeinen Luft zugeführt, die über dem Rost sowie durch den Rost in den Brennraum gelangt. Zur Luftmengenregulierung muß deshalb der Brennraum abgedichtet sein. Neben einer Abdichtung an der Rostunterseite müssen die Roste auch zu den Seitenwänden abgedichtet werden, dies insbesondere im Hinblick auf die Querdehnung der Roststabreihen bei Wärmebeanspruchung.

Aus der DE 41 19 405 C1 ist ein Verbrennungsofen mit einem Schubrost aus Roststäben bekannt, bei dem die einzelnen Roststäbe miteinander verbunden und der äußere Roststab am feststehenden Roststabträger mit einem Mitnehmer gekoppelt ist, der einen Seitenschild bei Wärmedehnung gegenüber der Ofenwand verschiebt. Der Seitenschild besteht im wesentlichen aus einer Verschleißplatte und einem Übergangswinkel und ist formschlüssig mit den Roststäben durch den Mitnehmer verbunden, der an dem äußeren Roststab fest verschraubt ist.

Diese Anordnung hat aber den Nachteil, daß durch eine starke Rostabdehnung infolge Wärmebeanspruchung die Roststäbe stark verklemmt werden können. Mitunter kommt es zu einem sehr nachteiligen "Hochklappen der Roststabreihen", was zu wesentlichen Betriebsstörungen führen kann. Darüber hinaus können Undichtigkeiten durch eine ungleichmäßige Querausdehnung der Roststäbe entstehen, dadurch, daß die äußeren Roststäbe mit dem Seitenschild fest verbunden sind. Diese Nachteile führen zu einem erhöhten Verschleiß der Roststäbe.
Gleichzeitig muß die Konstruktion der Verschleißplatten einer Rückdehnung der Roststabreihen folgen, um keinen oder keinen zu großen Spalt zwischen Roststab und Verschleißplatte zu bilden.
Der Erfindung liegt das Problem zugrunde, eine Vorrichtung zu schaffen, welche die Abdichtung des Brennraumes gewährleistet, die auftretenden Wärmedehnungen bei Wärmebeanspruchung auf einfache Weise ausgleicht und dabei den Verschleiß reduziert.

Das Problem wird erfindungsgemäß durch den Anspruch 1 gelöst. Die Unteransprüche beschreiben vorteilhafte Weiterbildungen der Erfindung.

Die Konstruktion des Seitenschildes hat den Vorteil, daß auch bei Querdehnung beziehungsweise Kontraktion durch Wärme- respektive Abkühlungsbelastung die notwendige Dichtheit des Feuerungsraumes bestehen bleibt. Darüber hinaus bietet die Konstruktion der verschiebbaren Lagerung des Trägers auf der Rostachse (4) und die Fixierung an der Verschleißplatte (2) die einfache Lösung, eine Zwängung zwischen Roststabreihe und Verschleißplatte bzw. Seitenwand wirkungsvoll zu verhindern.

Daß der Träger (3) als wenigstens teilweise den Querschnitt der Rostachse (4) umfassendes Profil ausgebildet ist, hat den Vorteil, daß Verkantungen zwischen Rost und Seitenwand vermieden werden und eine ausreichende Führung der Roststäbe bzw. des Trägers auf der Rostachse (4) gewährleistet ist.

Durch die Ausbildung des Trägers (3) als Halbschale auf einer zylindrischen Rostachse (4) kann der Verschleiß am Roststab ausgeglichen werden.

Der Mitnehmer (7) auf einem Träger (3) nimmt zum Beispiel bei Kontraktion des Rostes über den Seitenroststab (1) die Verschleißplatte (2) mit und erhält damit die Dichtung zwischen Rost und Seitenwand. Es entfällt auch eine direkte Koppelung zwischen Seitenroststab (1) und Verschleißplatte (2) zum Beispiel durch Verschraubung, die zu einem Hochklappen der Roststabreihen führen kann.

Die Anordnung von einem oder mehreren Seitenroststäben (1) zwischen Verschleißplatte (2) und Mitnehmer (7), die auf dem Träger (3) beweglich aufliegen, dient der Dichtungsoptimierung zwischen Verschleißplatte (2) und den einzelnen Seitenroststäben.

Die Anordnung von ein oder mehreren Roststäben (5) auf dem Träger (3) verhindert ein Verkanten zwischen den Roststäben, insbesondere den Seitenroststäben (1) und der besseren Führung der einzelnen Roststäbe.

Die Vorrichtung für Rostfeuerung in Verbrennungsöfen, bei denen der Rost üblicherweise durch quer zur Transportrichtung des Brenngutes sich erstreckende, übereinanderliegende Reihen von Roststäben gebildet wird, ist derart ausgebildet, daß thermisch belastete feststehende Roststabreihen über einen auf die Rostachse (4) verschiebbar aufliegenden Träger (3) mit der Verschleißplatte (2) und dem Gleitkasten (8) verbunden sind, die, zusammen mit dem Übergangswinkel (9), die Dichtung zur Seitenwand (11) sicherstellen. Auf diesem Träger (3) werden die Seitenroststäbe (1) und Roststäbe (5) unbefestigt aufgelegt. Bei Rückdehnung der Roststabreihe folgt die Verschleißplatte (2) dem Träger (3) über die formschlüssige Verbindung zwischen Seitenroststab (1) und Mitnehmerplatte (6) bzw. dem Mitnehmer (7). Von Vorteil ist bei dieser Anordnung, daß keine Zwängung zwischen Roststabreihe und Verschleißplatte (2) entsteht, da der Seitenroststab (1) im definiertem Abstand zur Verschleißplatte bleibt. Die Anordnung von mehreren Seitenroststäben (1) auf dem Träger (3) kann einer Dichtungsoptimierung dienen. Da die Roststabreihe unbefestigt auf dem Träger (3) aufliegt, kann sie den Verschleiß am Roststab ausgleichen. Das Spiel zwischen Verschleißplatte (2) und Seitenroststab (1) kann eng genug gehalten werden, um das Einklemmen von Festkörpern zu verhindern und die Dichtung zu gewährleisten.

Die erfindungsgemäße Konstruktion kann auf einer Seite einer Roststabreihe angeordnet sein, insbesondere aber auch an beiden Enden einer Roststabreihe.

Anhand der schematischen Darstellungen soll die Erfindung näher erläutert werden. Die Darstellungen zeigen in:
Figur 1 einen Schnitt parallel zur Roststabreihe bzw. Verschleißplatte;
Figur 2 zeigt einen Schnitt durch die Verbindung Roststab - Seitenwanddichtung - Seitenwand;
Figur 3 zeigt in einer Explosionszeichnung den Schnitt durch die erfindungsgemäße Konstruktion.

In Figur 1 ist ein Schnitt parallel zu einer Roststabreihe mit Blick auf die Verschleißplatten (2) dargestellt, wobei die Roststäbe (1 bzw. 5) beweglich auf dem Träger (3) aufliegen, die wiederum auf der Rostachse (4) angeordnet sind.

Der Schnitt in Figur 2, senkrecht zu Figur 1, zeigt die Seitenwand (11), die zu dem Rost mittels Gleitkasten (8) und Übergangswinkel (9) abgedichtet ist, sowie die Verschleißplatte (2), die mit der in die Verschleißplatte (2) versenkbaren Schraube (10) an dem Gleitkasten (8) fixiert ist. Der Träger (3) liegt der Rostachse (4) auf. Der Seitenroststab (1) sowie der Roststab (5) befinden sich auf dem Träger (3), wobei die Mitnehmervorrichtung (7) in eine Aussparung der Roststäbe (1) bzw. (5) eingreift.

Figur 3 enthält eine Explosionszeichnung der Figur 2 mit Ausnahme der Seitenwand (11) und der Rostachse (4), wobei (1) den Seitenroststab, (2) die verschleißplatte, (3) der Träger, (5) mehrere Roststäbe, (6) die Mitnehmerplatte, (7) die Mitnehmervorrichtung, (8) den Gleitkasten, (9) den Übergangswinkel, (10) die Schraube zur Befestigung der Verschleißplatte an dem Gleitkasten, (12) die Verbindungsschrauben zwischen den Roststäben (5) und Seitenroststäben (1) bezeichnet.

## Patentansprüche

1. Vorrichtung zur Anordnung und Lagerung von Rosten, insbesondere Roststäben der feststehenden Roststabreihen eines Vorschubrostes, mit einem verschiebbaren Seitenschild, das aus einer Verschleißplatte (2) und einem Übergangswinkel (9) zur Abdichtung gegenüber einer Seitenwand (11) besteht, mit einer Rostachse (4), mit einem mit dem Seitenschild verbundenen Rost, dadurch gekennzeichnet, daß ein an der Verschleißplatte (2) befestigter Träger (3) vorgesehen ist, der auf der Rostachse (4) verschiebbar gelagert ist und auf dem der Rost aufliegt.

2. Vorrichtung nach Anspruch 1, dadurch gekennzeichnet, daß der Träger (3) als wenigstens teilweise den Querschnitt der Rostachse (4) umfassendes Profil ausgebildet ist.

3. Vorrichtung nach Anspruch 2, dadurch gekennzeichnet, daß der Träger (3) als Halbschale auf einer zylindrischen Rostachse (4) verschiebbar aufliegt und angeordnet ist.

4. Vorrichtung nach einem der Ansprüche 1 bis 3, dadurch gekennzeichnet, daß auf dem Träger (3) ein Mitnehmer (7) angeordnet ist.

5. Vorrichtung nach einem der Ansprüche 1 bis 4, dadurch gekennzeichnet, daß ein oder mehrere Seitenroststäbe (1) seitlich der Verschleißplatte (2) auf dem Träger (3) beweglich aufliegend angeordnet sind.

6. Vorrichtung nach Anspruch 1, dadurch gekennzeichnet, daß ein oder mehrere miteinander, insbesondere auch mit einem Seitenroststab (1) verbundene Roststäbe (5) auf dem Träger (3) beweglich aufliegend angeordnet sind.

## Claims

1. Apparatus for the arrangement and mounting of gratings, more especially grating bars of the fixed rows of grating bars of a feed grating, said apparatus having a displaceable lateral abutment, which comprises a wearing plate (2) and a transitional bracket (9) for sealing from a lateral wall (11), said apparatus having a grating spindle (4) and having a grating which is connected to the lateral abutment, characterised in that a support member (3) is provided, which is secured to the wearing plate (2) and is displaceably mounted on the grating spindle (4), and the grating lies on said support member.

2. Apparatus according to claim 1, characterised in that the support member (3) is configured as a profile which, at least partially, surrounds the cross-section of the grating spindle (4).

3. Apparatus according to claim 2, characterised in that the support member (3), in the form of a half-shell, displaceably lies on, and is disposed on, a cylindrical grating spindle (4).

4. Apparatus according to one of claims 1 to 3, characterised in that an entrainment means (7) is disposed on the support member (3).

5. Apparatus according to one of claims 1 to 4, characterised in that one or more lateral grating bars (1) are displaceably disposed laterally of the wearing plate (2) so as to lie on the support member (3).

6. Apparatus according to claim 1, characterised in that one or more grating bars (5), which are interconnected, more especially also connected to a lateral grating bar (1), are displaceably disposed so as to lie on the support member (3).

## Revendications

1. Dispositif pour la pose et le montage de grilles, en particulier de barreaux de grille des séries de barreaux fixes de grille d'une grille d'avancement, comportant un bouclier latéral coulissant constitué d'une plaque d'usure (2) et d'un coude de transition (9) servant à assurer l'étanchéité vis-à-vis d'une paroi latérale (11), ainsi qu'un axe de grille (4) et qu'une grille reliée au bouclier latéral, caractérisé en ce qu'un support (3) fixé à la plaque d'usine (2) et sur lequel repose la grille est prévu et monté de manière à pouvoir coulisser sur l'axe de grille (4).

2. Dispositif selon la revendication 1, caractérisé en ce que le support (3) est configuré comme profilé entourant au moins en partie la section transversale de l'axe de grille (4).

3. Dispositif selon la revendication 2, caractérisé en ce que le support (3) configuré comme demi-coquille repose sur un axe cylindrique de grille (4) de manière à y pouvoir coulisser.

4. Dispositif selon l'une des revendications 1 à 3, caractérisé en ce qu'un dispositif d'entraînement (7) est disposé sur le support (3).

5. Dispositif selon l'une des revendications 1 à 4, caractérisé en ce qu'un ou plusieurs barreaux latéraux de grille (1) sont disposés de manière à reposer de manière mobile sur le support (3), latéralement par rapport à la plaque d'usure (2).

6. Dispositif selon la revendication 1, caractérisé en ce qu'un ou plusieurs barreaux de grille (5) reliés les uns aux autres et en particulier également à un barreau latéral de grille (1) sont posés sur le support (3) de manière à pouvoir s'y déplacer.
